# FASCICULE DE BREVET EUROPEEN

(11) **EP 1 611 929 B1**
(45) Date de publication et mention de la délivrance du brevet: **17.01.2007**
(21) Numéro de dépôt: 05013319.8
(22) Date de dépôt: 21.06.2005
(51) Int. Cl.: A63C 9/00

(54) **Fixitation de chaussure de sport sur planche de glisse avec chaussage/dechaussage facilite**
Bindungssystem für ein Gleitbrett mit erleichtertem Ein- und Ausstieg
Facilitating fitting and removal device for a snowboard binding

(30) Priorité: 01.07.2004 FR 0407299
(43) Date de publication de la demande: 04.01.2006
(73) Titulaire: SKIS ROSSIGNOL S.A., 38500 Voiron (FR)
(72) Inventeur: Pascal, Jean-Marc, 38340 Voreppe (FR); Cardeau, Hervé, 38210 Tullins (FR)
(74) Mandataire: Bugnion Genève

(56) Documents cités:
- EP-A- 0 890 376
- WO-A-97/38764
- FR-A- 2 760 373
- US-A- 6 007 077
- US-A- 6 065 770

## Description

L'invention concerne un dispositif de fixation d'une chaussure sur une planche de glisse, comprenant une embase propre à être fixée sur la planche de glisse, des moyens de fixation comme des mâchoires ou des sangles pour fixer une chaussure de sport, et une butée arrière dont la fonction est le maintien de l'arrière d'une chaussure, appelée par son terme anglo-saxon "spoiler".

Une fixation de surf de l'art antérieur est décrite dans le document FR2758469. Elle comprend deux ailes fixées sur une embase de la fixation. Le spoiler est monté articulé en rotation sur ces ailes. Pour chausser la fixation, l'utilisateur déverrouille un arceau de verrouillage et tourne le spoiler vers l'arrière pour dégager un espace lui permettant le passage de sa chaussure. Quand la chaussure est bien positionnée, elle est finalement fixée par des sangles sur le cou de pied et par le spoiler replacé en position de butée arrière. L'avantage d'une telle solution est qu'elle permet un chaussage et déchaussage de la chaussure facilité par la rotation du spoiler vers l'arrière avec un mécanisme très simple. Toutefois, cette solution peut se montrer insuffisante dans certains cas par exemple où le mécanisme de fixation du cou de pied représente un encombrement qui gêne le chaussage/déchaussage de la chaussure.

Le document EP0705625 présente de même une solution dans laquelle le spoiler est monté mobile en rotation sur l'embase pour faciliter le chaussage. Cette solution présente les mêmes inconvénients que la précédente.

Pour pallier à ces inconvénients, une solution décrite dans le document FR2720655 présente une fixation de surf dont le spoiler est monté en rotation sur l'embase et dont le moyen de maintien du cou de pied est monté mobile sur le spoiler. Ainsi, lors de l'opération de chaussage et déchaussage, le spoiler et le moyen de maintien du cou de pied s'écartent respectivement vers l'arrière et l'avant afin de libérer un espace plus important pour positionner la chaussure. Toutefois, le mouvement du moyen de maintien du cou de pied présente une amplitude relativement faible dans cette solution et le progrès est nettement insuffisant.

D'autres solutions décrites dans les documents AT403249, EP0908206 et US6116634 proposent un spoiler mobile en rotation sur l'embase d'une fixation de surf, et relié à un moyen de fixation du cou de pied par l'intermédiaire d'une biellette afin de provoquer un déplacement du moyen de fixation du cou de pied de plus grande amplitude quand le spoiler tourne vers l'arrière. Ces solutions utilisent des éléments mécaniques complexes qui occupent un espace latéral et/ou vertical important autour des parois de l'embase, ce qui augmente l'encombrement des fixations et les fragilise car ces éléments mécaniques peuvent être heurtés et détériorés par la chaussure lors des phases de chaussage et déchaussage. De plus, ces solutions sont coûteuses du fait de leur complexité.

Le document WO 04054664, appartenant à l'art antérieur en vertu de l'article 54(3) CBE, décrit une solution dans laquelle un spoiler est d'une part monté mobile autour d'un axe mobile relativement à l'embase et d'autre part relié à l'embase par une pédale.

Un objet général de la présente invention est donc de proposer une fixation de chaussure sur une planche de glisse qui facilite les opérations de chaussage et déchaussage, sans avoir les inconvénients de l'art antérieur.

Plus précisément, un premier objet de la présente invention consiste à proposer une fixation de chaussure sur une planche de glisse qui facilite de manière efficace les opérations de chaussage et déchaussage.

Un second objet de la présente invention consiste à proposer une fixation de chaussure sur une planche de glisse qui facilite le chaussage et déchaussage, qui est simple et économique et présente un faible encombrement au-delà de l'embase de la fixation.

L'invention repose sur une fixation pour une chaussure de sport sur une planche de glisse, comprenant une embase destinée à être fixée sur la planche de glisse, des moyens de fixation de la chaussure et une butée arrière ou spoiler, ce spoiler étant, sur chaque partie latérale de l'embase, d'une part monté mobile autour d'un axe monté mobile relativement à l'embase et d'autre part relié à l'embase par un second moyen pour guider son mouvement relativement à l'embase. Le second moyen reliant le spoiler à l'embase est un hauban.

Selon une première variante, l'axe peut être monté sur une biellette montée mobile, par exemple en rotation, sur l'embase.

Selon une seconde variante, l'axe peut être monté mobile au sein d'une lumière de l'embase.

Au moins un moyen de fixation de la chaussure peut être monté mobile relativement à l'embase, son mouvement étant lié à celui de l'axe sur lequel est monté le spoiler. Pour cela, il peut être directement monté sur cet axe ou être monté sur un autre axe mécaniquement relié à cet axe et qui peut aussi être monté sur une biellette ou dans une lumière de l'embase.

La fixation de l'invention peut en outre comporter un dispositif de blocage / déblocage, qui peut consister par exemple en un élément de blocage agissant sur un profil en forme de came de la biellette. En variante, le mécanisme de blocage peut être de type à genouillère.

La fixation selon l'invention peut comporter une pédale couplée mécaniquement à l'axe sur lequel est monté le spoiler de sorte d'entraîner son mouvement de manière automatique en chaussant ou déchaussant une chaussure dans la fixation.

Selon une variante, la pédale peut être couplée mécaniquement aux biellettes sur lesquelles sont montés les axes de sorte d'entraîner la rotation des biellettes de manière automatique en chaussant la fixation.

Pour cela, les biellettes et la pédale peuvent être mobiles en rotation autour du même axe par rapport à l'embase, la pédale comprenant une protubérance placée dans une lumière de chaque biellette pour la mettre en mouvement de manière automatique, le spoiler étant mobile autour d'un axe monté sur chaque biellette.

Les parties latérales de l'embase peuvent présenter une surépaisseur afin de dissimuler les biellettes au sein des parois de l'embase.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente un premier mode de réalisation d'une fixation selon l'invention en position fermée ;
la figure 2 représente le premier mode de réalisation de la fixation selon l'invention dans une situation intermédiaire de pivotement vers l'arrière du spoiler ;
la figure 3 représente le premier mode de réalisation de la fixation selon l'invention dans une situation où le spoiler a complètement pivoté vers l'arrière ;
la figure 4 représente une variante du premier mode de réalisation de la fixation selon l'invention en position fermée ;
la figure 5 représente la variante du premier mode de réalisation de la fixation selon l'invention en position totalement ouverte ;
la figure 6 représente une variante du premier mode de réalisation de la fixation selon l'invention avec un moyen de blocage en position fermée ;
la figure 7 représente la variante du premier mode de réalisation de la fixation selon l'invention avec le moyen de blocage en position ouverte ;
la figure 8 représente un second mode de réalisation d'une fixation selon l'invention en position fermée ;
la figure 9 représente le second mode de réalisation d'une fixation selon l'invention dans une situation où le spoiler a complètement pivoté vers l'arrière ;
la figure 10 représente un troisième mode de réalisation d'une fixation selon l'invention en position fermée ;
la figure 11 représente le troisième mode de réalisation de la fixation selon l'invention dans une situation intermédiaire de pivotement vers l'arrière du spoiler ;
la figure 12 représente le troisième mode de réalisation de la fixation selon l'invention dans une situation où le spoiler a complètement pivoté vers l'arrière ;
la figure 13 représente une vue de dessus du troisième mode de réalisation de l'invention.

Selon un premier mode de réalisation, le dispositif de fixation d'une chaussure 10, représenté en position fermée sur la figure 1, comprend une embase 1 fixée sur une planche de glisse non représentée, des moyens de maintien du cou de pied 2 et un spoiler 3. L'embase 1 comprend deux parties latérales sur lesquelles le spoiler 3 est monté mobile en rotation autour d'un axe 4 monté sur une biellette 5, elle-même montée en rotation autour d'un axe 6 sur l'embase 1. De plus, le spoiler 3 est aussi relié directement à chaque partie latérale de l'embase 1 par un hauban 7. Les moyens de maintien du cou de pied consistent en deux sangles avant et arrière, la sangle arrière 2 étant aussi montée sur la biellette 5 au niveau de l'axe 4. Les figures ne représentent qu'une seule partie latérale de la fixation mais tous ces moyens sont dédoublés de manière symétrique sur la seconde partie latérale non visible de l'embase. Le hauban 7 remplit une fonction de butée arrière pour le spoiler 3 quand la fixation est dans cette position fermée puisqu'il maintient le spoiler contre l'arrière de la chaussure, lui interdisant de s'en écarter.

Ce dispositif permet de faciliter le chaussage / déchaussage en ce qu'il permet de dégager un espace important pour positionner ou enlever une chaussure. Comme cela est représenté sur les figures 2 et 3, la biellette 5 peut être tournée dans le sens de la flèche A autour de l'axe 6 vis à vis de l'embase 1. Cette rotation de la biellette entraîne automatiquement la rotation vers l'arrière autour de l'axe 4 du spoiler 3, sous l'effet du hauban 7. Dans le même temps, le moyen arrière de maintien du cou de pied 2 est déplacé vers l'avant de la fixation. Comme représenté sur la figure 3, le spoiler 3 poursuit sa rotation jusqu'à se coucher sur la planche de glisse. La partie basse du spoiler a une forme échancrée pour contourner l'arrière de la chaussure dans ce mouvement de rotation vers l'arrière.

Lors du chaussage et déchaussage, la fonction du hauban est donc de guider le spoiler lorsque la biellette est tournée. Pour cela, le hauban 7 possède une rigidité assez importante car sa longueur doit rester quasiment constante malgré les efforts subis. Toutefois, il sera avantageux de lui accorder une souplesse latérale lui permettant de s'écarter légèrement sous l'effet de chocs éventuels avec la chaussure lors des opérations de chaussage / déchaussage. Pour cela, il peut être un câble métallique ou une bande en matériau plastique, éventuellement renforcé par des fibres. De plus, il ne sera pas fixé trop près de la biellette pour avoir un effet de guidage important et une fonction de butée du spoiler efficace. Ainsi, il est fixé dans ce mode de réalisation vers la partie centrale de la partie latérale de l'embase (1).

Les figures 4 et 5 représentent une variante de réalisation du dispositif de fixation du premier mode de réalisation des figures 1 à 3, en position fermée et ouverte. Dans cette variante, les moyens de maintien du cou de pied de la chaussure sont plus simples et économiques, positionnés plus en avant et reliés directement à l'embase de la fixation. Le spoiler est toujours relié sur chacune des parties latérales de l'embase par l'intermédiaire d'une biellette 5 d'une part et par l'intermédiaire d'un hauban 7 d'autre part. Cette solution offre un dégagement du spoiler équivalent aux solutions de l'art antérieur dans lesquelles le spoiler est monté en rotation directement sur l'embase. Elle présente l'avantage supplémentaire d'apporter de la flexibilité et des économies au niveau de la fabrication des fixations puisque les mêmes éléments de fixation du spoiler sur l'embase sont utilisés dans cette variante comme dans la solution décrite précédemment.

En synthèse des deux variantes de ce premier mode de réalisation de l'invention, le concept de l'invention consiste à prévoir sur chaque partie latérale de l'embase, d'une part une première liaison du spoiler 3 à l'embase 1 selon un double degré de liberté, par exemple une double rotation par l'intermédiaire d'une biellette 5, et à prévoir d'autre part une seconde liaison du spoiler 3 à l'embase 1, par exemple par un hauban 7, dont la fonction est de guider le mouvement du spoiler en réduisant son degré de liberté de mouvement vis à vis de l'embase pour lui imposer un seul mouvement possible choisi selon les avantages recherchés.

Ce concept, tel qu'implémenté par les variantes précédentes permet d'obtenir un dispositif présentant les avantages suivants :
- il permet de lier très simplement le mouvement du spoiler au mouvement d'autres éléments de la fixation si cela est nécessaire pour obtenir le dégagement d'un espace important pour faciliter les opérations de chaussage / déchaussage ;
- il permet aussi un dégagement important du spoiler ;
- il est simple et représente un faible encombrement latéral et vertical, et ne présente donc pas les défauts de fragilité de l'art antérieur ;
- il permet une flexibilité et des économies pour la fabrication des fixations puisque le même dispositif de fixation du spoiler peut être utilisé facilement pour différentes configurations des autres éléments de la fixation.

Les figures 6 et 7 illustre un dispositif de blocage / déblocage adapté aux variantes de réalisation décrites précédemment. Il se compose d'un levier 8 monté en rotation autour d'un axe 9 sur l'embase 1 et relié aux deux biellettes 5 par une liaison mécanique permettant leur blocage et déblocage par un mécanisme à genouillère 11. Ce mécanisme permet de bloquer la biellette dans une position fermée, comme cela est illustré sur la figure 6, correspondant à la position relevée du spoiler pour remplir sa fonction de butée arrière. Il permet de plus de libérer le mouvement de la biellette 5 en actionnant simplement le levier 8 comme cela est illustré sur la figure 7.

La figure 8 illustre un dispositif de fixation en position fermée selon un second mode de réalisation de l'invention. Le spoiler 3 est lié à chaque partie latérale de l'embase par un axe de rotation 4 mobile dans une lumière 12 de l'embase. Il est de plus relié à l'embase par un hauban 7 comme dans le premier mode de réalisation. Les moyens de maintien du cou de pied se composent d'une sangle arrière 2 monté aussi sur l'axe 4 et d'un moyen de maintien avant 13 monté mobile sur l'embase 1 par l'intermédiaire d'une lumière 14 pour permettre le réglage de ce moyen avant 13 à la taille de la chaussure.

La figure 9 illustre ce dispositif en position totalement ouverte. L'axe 4 s'est déplacé vers l'extrémité avant de la lumière 12 et occupe ainsi une position plus avancée et plus haute. Le moyen de retenue 2 du cou de pied occupe donc lui aussi une position plus avancée et relevée, dégageant ainsi un espace pour passer une chaussure. Cet espace est facilement paramétrable car il dépend directement de la longueur et de la forme de la lumière 12. Dans le même temps, le spoiler 3 a été positionné en position couchée sur l'arrière de la fixation sous l'effet de la rotation autour de l'axe 4 sous la poussée du hauban 7 lors du déplacement de l'axe 4, permettant aussi de dégager l'espace pour le passage d'une chaussure par l'arrière de la fixation. Ce mode de réalisation permet donc un dégagement d'un espace important à l'arrière de la fixation par un mouvement simultané de grande amplitude du spoiler 3 et du moyen de retenue 2 du cou de pied.

Un troisième mode de réalisation est représenté aux figures 10 à 13. La figure 10 montre ce dispositif en position fermée, c'est à dire maintenant une chaussure 10 à l'arrière par le spoiler 3 relevé au maximum et sur le dessus du pied par le moyen de maintien 2. Le spoiler 3 est monté mobile en rotation autour d'un axe 4 sur une biellette 5, elle-même montée mobile en rotation sur chaque partie latérale de l'embase 1 autour d'un axe 6. Pour des raisons de simplification, une seule partie latérale de l'embase 1 est illustrée, la seconde partie latérale étant symétriquement identique. Un hauban 7 relie le spoiler 3 à l'embase 1. Le moyen de maintien du dessus du pied 2 comporte deux bras avant 15 et arrière 16. Le bras arrière 16 est monté en rotation sur la biellette 5 autour d'un axe 17 et le bras avant est relié à l'embase par l'intermédiaire d'une biellette avant 18 permettant d'offrir la liberté nécessaire pour le déplacement de l'élément 2. Ce dispositif comporte de plus un moyen de blocage consistant en un levier 8 monté mobile en rotation sur l'embase 1 autour d'un axe 9, en un élément de blocage 11 reliant le levier 8 et une surface de came 19 particulière de la biellette 5. L'élément 11 est mobile en rotation par rapport à l'embase 1 autour de l'axe 9, son mouvement étant solidaire de celui du levier 8. La surface de came 19 est telle que levier 8 en position la plus basse entraîne le blocage de la biellette 5 par l'élément 11.

Pour une opération de déchaussage, le levier 8 est relevé, ce qui entraîne la libération du blocage de la biellette par l'élément de blocage 11. Tout en enlevant la chaussure, le spoiler peut alors être basculé manuellement vers l'arrière ou selon une solution plus automatique, un ressort de rappel non représenté peut entraîner la biellette en rotation dans le sens de la flèche A. La figure 11 illustre une position intermédiaire de la fixation et la figure 12 représente la fixation en position totalement ouverte dans laquelle le levier 8 est complètement relevé, la biellette 5 ayant fini sa rotation et sa partie 20 à l'extrémité de la surface de came 19 se trouvant en butée contre l'embase 1 de la fixation. Le spoiler occupe sa position couchée extrême et l'élément 2 est levé et poussé vers l'avant. La biellette 18 a effectué une rotation dans le sens de la flèche A sous l'effet de la rotation de la biellette 5 afin d'autoriser et accompagner son mouvement.

Ce dispositif comporte en outre une pédale 21 dont la fonction est de rendre quasi-automatique la fermeture et l'ouverture de la fixation. En effet, la pédale 21 est mise en mouvement sous l'effet d'une chaussure 10 positionnée dans la fixation et comporte une liaison avec les biellettes 5 de sorte que le mouvement des éléments est lié. Comme représenté sur la figure 13, chaque biellette 5, l'embase 1 et la pédale 21 comportent respectivement des ouvertures 22, 23 et 24 pour le passage d'un axe 6 permettant le montage en rotation sur l'embase de la pédale et des biellettes autour du même axe 6. La pédale comprend de plus une protubérance 25 correspondant à une lumière 26 de chaque biellette de sorte que la rotation de la pédale 21 sous l'effet de l'appui du talon d'une chaussure lors d'une opération de chaussage entraîne la rotation des biellettes dans le sens contraire à A, provoquant le resserrement de l'élément 2 et du spoiler 3 sur la chaussure 10. En fin de mouvement, le blocage de la position fermée est finalisé par l'actionnement du levier 8 en position finale parallèle à la planche, reposant parfaitement sur l'embase 1.

L'invention telle qu'illustrée par ce dernier mode de réalisation présente un avantage supplémentaire d'être particulièrement bien adaptée à la mise en place d'un mécanisme simple quasi-automatique permettant la mise en mouvement simultané de plusieurs éléments, dont le spoiler, de la fixation pour un dégagement d'un espace important sous l'effet de l'insertion ou de l'enlèvement d'une chaussure dans la fixation.

L'encombrement latéral et vertical des éléments de la solution est peu important et il serait même possible de dissimuler tout ou partie de ces éléments, en particulier la biellette, dans un emplacement prévu au sein de l'épaisseur de l'embase, de sorte de les protéger contre les chocs éventuels tout en obtenant un effet plus esthétique.

## Revendications

1. Fixation pour une chaussure de sport sur une planche de glisse, comprenant une embase (1) destinée à être fixée sur la planche de glisse, des moyens de fixation de la chaussure (2) et une butée arrière ou spoiler (3), le spoiler (3) étant, sur chaque partie latérale de l'embase (1), d'une part monté mobile autour d'un axe (4) monté mobile relativement à l'embase (1) et d'autre part relié à l'embase (1) par un hauban (7) pour guider son mouvement relativement à l'embase (1).

2. Fixation pour une chaussure de sport sur une planche de glisse selon la revendication 1, **caractérisée en ce que** l'axe (4) est monté sur une biellette (5) montée mobile sur l'embase (1).

3. Fixation pour une chaussure de sport sur une planche de glisse selon la revendication 2, **caractérisée en ce que** la biellette (5) est montée mobile en rotation autour d'un axe (6) sur l'embase (1).

4. Fixation pour une chaussure de sport sur une planche de glisse selon la revendication 1, **caractérisée en ce que** l'axe (4) est monté mobile au sein d'une lumière (12) de l'embase.

5. Fixation pour une chaussure de sport sur une planche de glisse selon l'une des revendications précédentes, **caractérisée en ce qu'**au moins un moyen de fixation de la chaussure (2) est monté mobile relativement à l'embase (1), son mouvement étant lié à celui de l'axe (4).

6. Fixation pour une chaussure de sport sur une planche de glisse selon la revendication précédente, **caractérisée en ce que** le moyen de fixation de la chaussure (2) est monté mobile sur un axe (17) confondu avec l'axe (4).

7. Fixation pour une chaussure de sport sur une planche de glisse selon la revendication 5, **caractérisée en ce que** le moyen de fixation de la chaussure (2) est monté mobile sur un axe (17) distinct de l'axe (4) mais relié à l'axe (4) de sorte que le mouvement de l'axe (4) relativement à l'embase (1) entraîne le mouvement de l'axe (17) relativement à l'embase (1).

8. Fixation pour une chaussure de sport sur une planche de glisse selon l'une des revendications 5 à 7, **caractérisée en ce que** l'axe (17) sur lequel est monté le moyen de fixation de la chaussure (2) est monté sur une biellette (5) ou dans une lumière (12) de l'embase.

9. Fixation pour une chaussure de sport sur une planche de glisse selon l'une des revendications précédentes, **caractérisée en ce qu'**elle comporte un dispositif de blocage / déblocage (8, 9, 11).

10. Fixation pour une chaussure de sport sur une planche de glisse selon la revendication précédente dans sa dépendance avec la revendication 2, **caractérisée en ce que** le dispositif de blocage / déblocage (8, 9, 11) s'exerce sur la biellette.

11. Fixation pour une chaussure de sport sur une planche de glisse selon la revendication précédente, **caractérisée en ce que** la biellette présente un profil en forme de came (19, 20) sur lequel s'exerce un élément de blocage (11).

12. Fixation pour une chaussure de sport sur une planche de glisse selon la revendication 9 ou 10 dans sa dépendance de la revendication 2, **caractérisée en ce que** le moyen de blocage / déblocage est un dispositif à genouillère.

13. Fixation pour une chaussure de sport sur une planche de glisse selon l'une des revendications précédentes, **caractérisée en ce qu'**elle comporte une pédale (21) couplée mécaniquement à l'axe (4) de sorte d'entraîner le mouvement du spoiler (3) de manière automatique en chaussant ou déchaussant une chaussure (10) dans la fixation.

14. Fixation pour une chaussure de sport sur une planche de glisse selon la revendication précédente dans sa dépendance avec la revendication 3, **caractérisée en ce que** la pédale (21) est couplée mécaniquement à la biellette (5) sur laquelle est monté l'axe (4) de sorte d'entraîner la rotation de la biellette (5) de manière automatique en chaussant la fixation.

15. Fixation pour une chaussure de sport sur une planche de glisse selon la revendication précédente, **caractérisée en ce que** la biellette (5) et la pédale (21) sont mobiles en rotation autour du même axe (6) par rapport à l'embase (1), **en ce que** la pédale (21) comprend une protubérance (25) placée dans une lumière (26) de la biellette (5) pour la mettre en mouvement de manière automatique, et **en ce que** le spoiler (3) est mobile autour d'un axe (4) monté sur la biellette (5).

16. Fixation pour une chaussure de sport sur une planche de glisse selon la revendication 2, **caractérisée en ce que** les parties latérales de l'embase (1) présentent une surépaisseur afin de dissimuler la biellette (5) au sein des parois de l'embase.

## Claims

1. A binding for a sports boot on a gliding board, comprising a base (1) intended to be fixed on a gliding board, means (2) for binding the boot and a rear stop or spoiler (3), the spoiler (3) being, on each lateral part of the base (1), on the one hand mounted so as to move about a pin (4) mounted so as to move relative to the base (1) and on the other hand connected to the base (1) by a retaining cord (7) for guiding its movement relative to the base (1).

2. The binding for a sports boot on a gliding board as claimed in claim 1, wherein the pin (4) is mounted on a connecting bar (5) mounted so as to move on the base (1).

3. The binding for a sports boot on a gliding board as claimed in claim 2, wherein the connecting bar (5) is mounted so as to rotate about a pin (6) on the base (1).

4. The binding for a sports boot on a gliding board as claimed in claim 1, wherein the pin (4) is mounted so as to move within a slot (12) of the base.

5. The binding for a sports boot on a gliding board as claimed in one of previous claims, wherein at least one means (2) for binding the boot is mounted so as to move relative to the base (1), its movement being linked with that of the pin (4).

6. The binding for a sports boot on a gliding board as claimed in claim 5, wherein the boot binding means (2) is mounted so as to move on a pin (17) coinciding with the pin (4).

7. The binding for a sports boot on a gliding board as claimed in claim 5, wherein the boot binding means (2) is mounted so as to move on a pin (17) which is separate from the pin (4) but is connected to the pin (4) so that the movement of the pin (4) relative to the base (1) causes the pin (17) to move relative to the base (1).

8. The binding for a sports boot on a gliding board as claimed in one of claims 5 to 7, wherein the pin (17), on which the boot binding means (2) is mounted, is mounted on a connecting bar (5) or in a slot (12) of the base.

9. The binding for a sports boot on a gliding board as claimed in one of previous claims, which has a locking/unlocking device (8, 9, 11).

10. The binding for a sports boot on a gliding board as claimed in claim 9 and 2, wherein the locking/unlocking device (8, 9, 11) acts on the connecting bar.

11. The binding for a sports boot on a gliding board as claimed in claim 10, wherein the connecting bar has a cam-shaped profile (19, 20) on which a locking element (11) acts.

12. The binding for a sports boot on a gliding board as claimed in claim 9 or 10, wherein the locking/unlocking means is a toggle device.

13. The binding for a sports boot on a gliding board binding for a sports boot on a gliding board as claimed in one of previous claims, which has a pedal (21) mechanically coupled to the pin (4) so as to make the spoiler (3) move automatically to engage or release a boot (10) in the binding.

14. The binding for a sports boot on a gliding board as claimed in claims 13 and 3, wherein the pedal (21) is mechanically coupled to the connecting bar (5) on which the pin (4) is mounted, so as to make the connecting bar (5) rotate automatically to engage the binding.

15. The binding for a sports boot on a gliding board as claimed in claim 14, wherein the connecting bar (5) and the pedal (21) are mounted so as to rotate about the same pin (6) relative to the base (1), wherein the pedal (21) comprises a protuberance (25) placed in a slot (26) of the connecting bar (5) in order to move it automatically, and wherein the spoiler (3) can move about a pin (4) mounted on the connecting bar (5).

16. The binding for a sports boot on a gliding board as claimed in claim 2, wherein the lateral parts of the base (1) have an extra thickness in order to conceal the connecting bar (5) within the walls of the base.

## Patentansprüche

1. Bindung zum Befestigen eines Sportschuhs auf einem Gleitbrett, mit einer Grundplatte (1), die dazu bestimmt ist, auf dem Gleitbrett befestigt zu werden, mit Befestigungsmitteln (2) des Schuhs und mit einer hinteren Abstützung oder einem Spoiler (3), welcher auf jedem Seitenteil der Grundplatte (1) einerseits um eine relativ zur Grundplatte (1) bewegliche Achse (4) beweglich montiert und andererseits mit der Grundplatte (1) durch einen Haltedraht (7) verbunden ist, um seine Bewegung relativ zur Grundplatte (1) zu führen.

2. Bindung nach Anspruch 1, **dadurch gekennzeichnet, dass** die Achse (4) auf einem beweglich auf der Grundplatte (1) angebrachten Schwingarm (5) montiert ist.

3. Bindung nach Anspruch 2, **dadurch gekennzeichnet, dass** der Schwingarm (5) um eine Achse (6) drehbar auf der Grundplatte (1) montiert ist.

4. Bindung nach Anspruch 1, **dadurch gekennzeichnet, dass** die Achse (4) beweglich innerhalb eines Langlochs (12) der Grundplatte montiert ist.

5. Bindung nach einem der vorangehenden Ansprüche, **dadurch gekennzeichnet, dass** wenigstens ein Befestigungsmittel (2) des Schuhs relativ zur Grundplatte beweglich montiert ist, wobei seine Bewegung mit der der Achse (4) verbunden ist.

6. Bindung nach dem vorangehenden Anspruch, **dadurch gekennzeichnet, dass** das Befestigungsmittel (2) des Schuhs beweglich auf einer mit der Achse (4) zusammenfallenden Achse (17) montiert ist.

7. Bindung nach Anspruch 5, **dadurch gekennzeichnet, dass** das Befestigungsmittel (2) des Schuhs beweglich auf einer von der Achse (4) verschiedenen Achse (17) montiert ist, welche jedoch mit der Achse (4) derart verbunden ist, dass deren Bewegung relativ zur Grundplatte (1) die Achse (17) relativ zur Grundplatte (1) mitbewegt.

8. Bindung nach einem der Ansprüche 5 bis 7, **dadurch gekennzeichnet, dass** die Achse (17), auf welcher das Befestigungsmittel (2) des Schuhs montiert ist, auf einem Schwingarm (5) oder in einem Langloch (12) der Grundplatte montiert ist.

9. Bindung nach einem der vorangehenden Ansprüche, **dadurch gekennzeichnet, dass** sie eine Vorrichtung zum Blockieren/Freigeben (8, 9, 11) aufweist.

10. Bindung nach dem vorangehenden Anspruch in Verbindung mit Anspruch 2, **dadurch gekennzeichnet, dass** die Vorrichtung zum Blockieren/Freigeben (8, 9, 10) auf den Schwingarm wirkt.

11. Bindung nach dem vorangehenden Anspruch, **dadurch gekennzeichnet, dass** der Schwingarm ein Profil in Form einer Nocke (19, 20) hat, auf welche ein Blockierungselement (11) einwirkt.

12. Bindung nach Anspruch 9 oder 10 in Verbindung mit Anspruch 2, **dadurch gekennzeichnet, dass** das Mittel zum Blockieren/Freigeben eine Kniehebelvorrichtung ist.

13. Bindung nach einem der vorangehenden Ansprüche, **dadurch gekennzeichnet, dass** sie ein Pedal (21) aufweist, das mechanisch mit der Achse (4) derart gekuppelt ist, dass beim Einstieg eines Schuhs (10) in die Bindung oder beim Ausstieg eines Schuhs (10) aus der Bindung der Spoiler (3) automatisch bewegt wird.

14. Bindung nach dem vorangehenden Anspruch in Verbindung mit Anspruch 3, **dadurch gekennzeichnet, dass** das Pedal (21) mechanisch mit dem Schwingarm (5) gekuppelt ist, auf dem die Achse (4) montiert ist, derart, dass der Schwingarm (5) beim Einstieg in die Bindung automatisch gedreht wird.

15. Bindung nach dem vorangehenden Anspruch, **dadurch gekennzeichnet, dass** der Schwingarm (5) und das Pedal (21) in bezug auf die Grundplatte (1) um dieselbe Achse (6) drehbar sind, dass das Pedal (21) einen Vorsprung (25) hat, der in einem Langloch (26) des Schwingarms (5) liegt, um ihn automatisch in Bewegung zu versetzen, und dass der Spoiler (3) um eine auf dem Schwingarm (5) montierte Achse (4) beweglich ist.

16. Bindung nach Anspruch 2, **dadurch gekennzeichnet, dass** die Seitenteile der Grundplatte (1) eine Überdicke haben, um den Schwingarm (5) innerhalb der Wände der Grundplatte zu verbergen.
